# FASCICULE DE BREVET EUROPEEN

(11) **EP 0 468 867 B1**
(45) Date de publication et mention de la délivrance du brevet: **07.12.1994**
(21) Numéro de dépôt: 91402024.3
(22) Date de dépôt: 19.07.1991
(51) Int. Cl.: D21F 5/00, F26B 25/00

(54) **Un équipement de séchage ayant un système de prévention d'incendie**
Vorrichtung zum Trocknen mit einem System für die Verhütung von Bränden
Drying equipment having a system to prevent fire

(30) Priorité: 23.07.1990 FR 9009388
(43) Date de publication de la demande: 29.01.1992
(73) Titulaire: SOLARONICS, F-59280 Armentieres (FR)
(72) Inventeur: Lenoir, Patrick, F-59650 Villeneuve d'Ascq (FR)
(74) Mandataire: Rodhain, Claude

(56) Documents cités:
- DE-C- 3 809 615
- FR-A- 2 532 733
- US-A- 2 731 732

## Description

La présente invention concerne un équipement de séchage selon le préambule de la Revendication 1
L'inertie thermique de ces systèmes doit conduire à prendre des mesures pour éviter les risques d'incendie.

Les incendies peuvent être provoqués par deux séries de cause.

Tout d'abord, lorsque le papier ou le matériel sèche entre en contact avec le système infrarouge, il y a apparition de flammes. Ce cas peut se produire à tous moments et principalement lorsqu'il y a casse du papier et lorsque des morceaux de papier se détachent de la surface de défilement.

Par ailleurs, il y a également risque d'incendie lorsqu'il y a arrêt de la feuille sous les infrarouges.

Dans ce cas, il y a donc prise de feu du papier puisque la température est importante et que l'on se trouve en présence d'oxygène.

Actuellement, les brûleurs radiants sont équipés de cellules qui détectent la variation d'énergie provoquée par l'apparition d'une flamme et déclenchent un système de pulvérisation d'eau. Le temps de réponse d'un tel système est d'environ 0,2 seconde.

Or, un tel temps de réponse correspond à des distances très longues sur les machines rapides où la vitesse de défilement est supérieure à 600 mètres par minute. Il en résulte un perte d'efficacité importante.

Par ailleurs, la pulvérisation d'eau entraîne la pollution du papier puisque des gouttes d'eau tombent sur le papier après mise en place.

Selon l'art antérieur, il existe des systèmes de prévention, tel que décrit dans le document FR-2 532 733, mais ces systèmes sont toujours extérieurs à la batterie des brûleurs radiants. Il s'agit en général de rampes installées sur le côté extérieur d'une des hottes à une dizaine de centimètres de la paroi externe de celle-ci.

Ce type de système doit être monté et démonté indépendamment de la batterie de brûleurs radiants. Mais surtout et c'est là son inconvénient majeur, compte tenu de la dimension relativement réduite entre la hotte et le matériau à sécher, il se produit un mauvais passage de la vapeur et de l'eau de la hotte et de façon systématique une partie de la vapeur vient sous pression buter sur la hotte où elle se condense et il en résulte une chute de gouttes d'eau sur le papier ou la matière à sécher.

Ce principe de prévention d'incendie pose donc de gros problèmes d'efficacité que le système selon l'invention se propose de résoudre.

Pour ce faire, la présente invention concerne un équipement de séchage comprenant une batterie de brûleurs radiants pour sécher un matériau en feuille défilant devant une surface radiante formée par les brûleurs radiants, une hotte d'aspiration, une hotte de soufflage et un système de pulvérisation pour émettre un flux de vapeur pour prévenir un incendie, caractérisé en ce que la hotte d'aspiration et la hotte de soufflage sont disposées de part et d'autre de la batterie de brûleurs radiants selon la direction de défilement du matériau en feuille pour délimiter un volume entre la surface radiante, la surface du matériau en feuille à sécher et les hottes, et que le système de pulvérisation est constitué d'une rampe de pulvérisation agencée pour émettre, pendant un cycle de pulvérisation, le flux de vapeur directement dans ledit volume en réponse à une détection d'arrêt de défilement du matériau en feuille pour prévenir un incendie.

Les principaux avantages d'un tel dispositif sont les suivants.

Contrairement à l'eau, la vapeur n'est pas polluante et ne risque pas de détériorer le papier ou autre matériau défilant et à sécher.

En effet, les rampes étant intégrées, aucune goutte ne retombe sur le papier.

De plus, l'intégration des rampes de vapeur dans le système infrarouge permet de concentrer un jet de vapeur là où il faut, à savoir entre les plaques radiantes et la surface à traiter.

Les débits nécessaires sont inférieurs aux débits concernant les dispositifs de l'art antérieur pour ce qui est de l'eau.

De plus, le fait de pulvériser de l'eau dans la vapeur abaisse la température de celle-ci ce qui améliore l'efficacité et la sécurité du personnel.

Selon un agencement préféré, la rampe de pulvérisation est disposée dans la partie basse du capotage de la hotte d'aspiration où la température est supérieure à 130°C. Ainsi en cas de présence d'eau dans la vapeur celle-ci est systématiquement vaporisée.

L'invention est exposée ci-après plus en détail à l'aide de dessins représentant seulement un mode d'exécution.
La figure 1 est une vue frontale d'un brûleur radiant de type fermé et équipé conformément à l'invention.
La figure 2 est un schéma relatif à la régulation de la vapeur;
La figure 3 est un graphe représentant le cycle d'une pulvérisation du mélange vapeur/eau.

La figure 1 représente donc, en vue frontale, un brûleur radiant du type fermé par un capot supérieur 1 et équipé de deux hottes latérales, à savoir une hotte d'aspiration 2 et une hotte de soufflage 3. L'alimentation en air comburant et en air neuf se fait par le conduit central 4 qui comporte des orifices inférieurs destinés à l'évacuation de l'air neuf et le mélange air/gaz se fait dans les mélangeurs 5 alimentant les parties actives 6 du brûleur radiant.

La caractéristique de ce dispositif est de comporter une rampe de pulvérisation de vapeur 7 intégrée dans le capotage du brûleur radiant et disposée dans le cas représenté dans une partie inférieure de la hotte d'aspiration 2.

La vapeur pulvérisée par la rampe 7 est schématisée en 8 sur la figure 1.

En cas d'arrêt du défilement de la surface à sécher, automatiquement les rampes 16 sont mises en action.

Comme on peut le comprendre sur la figure 3, cet arrêt peut être provoqué par une casse du papier et tout d'abord la rampe envoie un flux de vapeur auquel est mélangée, quelques secondes plus tard, une certaine quantité d'eau.

Comme on peut le voir sur ce graphe de la figure 3, la vapeur est envoyée dans la rampe dès la casse du papier ou du matériau à sécher. Quelques secondes plus tard, de l'eau est injectée dans la vapeur pour des raisons de sécurité et d'efficacité. En effet, la vapeur étant trop sèche, on diminue ainsi sa température en augmentant son taux d'humidité. Il est bien entendu que l'eau injectée dans la vapeur se transforme instantanément en vapeur.

Comme il est également visible sur ce graphe, l'apport d'eau est arrêté avant la fin de l'injection de vapeur. Ainsi on évite toute formation possible de gouttelettes d'eau.

Ainsi, grâce à ce système de prévention, l'incendie est évité en supprimant l'air compris dans le volume délimité par les surfaces infrarouges 6, le papier ou autre surface à sécher et les hottes puisque cet espace est rempli immédiatement par de la vapeur.

En conséquence, à chaque arrêt, un système automatique de commande envoie dans un ensemble de rampes de pulvérisation 7, un flux de vapeur dans lequel est ajouté de l'eau ; de préférence, la vapeur correspond pour 1 kg à 1,6 m³ de vapeur à la pression atmosphérique.

Le cycle est entièrement automatisé par gestion par automate. La vapeur, contrairement à l'eau, ne pollue pas la surface du papier. Comme on peut le voir sur la figure 3, le cycle automatique est de 15 secondes, mais il est également prévu un bouton poussoir manuel qui permet de maintenir le système en fonction si besoin est.

La figure 2 représente schématiquement le dispositif d'alimentation en vapeur et en eau jusqu'aux rampes de pulvérisation 7.

Le circuit de régulation de vapeur et son mélange avec l'eau est représenté sur la figure 2. De l'air est envoyé à une pression d'environ 6 bars dans la vapeur qui elle, est à une pression minimale de 3 bars. Cette vapeur sous pression passe dans une tubulure de désurchauffe 10 où aboutit également le circuit d'eau sous une pression d'environ 5 bars. Le mélange vapeur/eau peut alors être envoyé aux rampes de pulvérisation 7.

## Revendications

1. Un équipement de séchage comprenant une batterie de brûleurs radiants (6) pour sécher un matériau en feuille défilant devant une surface radiante formée par les brûleurs radiants, une hotte d'aspiration (2), une hotte de soufflage (3) et un système de pulvérisation pour émettre un flux de vapeur pour prévenir un incendie, caractérisé en ce que la hotte d'aspiration (2) et la hotte de soufflage (3) sont disposées de part et d'autre de la batterie de brûleurs radiants selon la direction de défilement du matériau en feuille pour délimiter un volume entre la surface radiante, la surface du matériau en feuille à sécher et les hottes, et que le système de pulvérisation est constitué d'une rampe de pulvérisation (7) agencée pour émettre, pendant un cycle de pulvérisation, le flux de vapeur directement dans ledit volume en réponse à une détection d'arrêt de défilement du matériau en feuille pour prévenir un incendie.

2. L'équipement selon la revendication 1, dans lequel ledit espace est rempli de vapeur en moins de 15 secondes.

3. L'équipement selon la revendication 1, dans lequel de l'eau est ajoutée à la vapeur quelques secondes après le début du cycle de vapeur, cette injection d'eau étant arrêtée quelques secondes avant la fin du cycle de vapeur.

4. L'équipement selon la revendication 1, dans lequel la rampe de pulvérisation (7) est disposée dans la partie basse du capotage d'une des hottes (2 ou 3).

5. L'équipement selon la revendication 4, dans lequel la rampe de pulvérisation (7) est disposée dans la partie basse du capotage de la hotte d'aspiration (2).

## Claims

1. A drying unit comprising a bank of radiant heaters (6) for drying a sheet material passing in front of a radiant surface constituted by the radiant heaters, an extractor hood (2), a blower hood (3) and a spray system for emitting a flow of vapour to prevent a fire, characterised in that the extractor hood (2) and the blower hood (3) are disposed on either side of the bank of radiant heaters according to the direction of passage of the sheet material in order to define a space between the radiant surface, the surface of the sheet material to be dried and the hoods and in that the spray system consists of a spray bank (9) arranged to emit during a spray cycle a flow of vapour directly into the said space in response to a detection of stoppage of the passage of the sheet material, in order to prevent a fire.

2. The unit according to claim 1 in which the said space is filled with vapour in less than 15 seconds.

3. The unit according to claim 1 in which water is added to the vapour a few seconds after the commencement of the vapour cycle, said injection of water being stopped a few seconds before the end of the vapour cycle.

4. The unit according to claim 1 in which the spray bank (7) is disposed in the bottom part of the covering of one of the hoods (2 or 3).

5. The unit according to claim 4, in which the spray bank (7) is disposed in the bottom part of the cover of the extractor hood (2).

## Patentansprüche

1. Trocknungsvorrichtung mit einer Batterie von Strahlungsbrennern (6) zum Trocknen eines bahnförmigen Materials, welches an einer durch die Strahlungsbrenner gebildeten Strahlungsfläche vorbeiwandert, einem Ansaugkasten (2), einem Blaskasten (3) und einem Pulverisierungssystem zum Ausstoßen eines Dampfstromes zur Verhinderung eines Brandes, dadurch gekennzeichnet, daß der Ansaugkasten (2) und der Blaskasten (3) auf gegenüberliegenden Seiten der Batterie von Strahlungsbrennern in der Vorschubrichtung des bahnförmigen Materials angeordnet sind, um einen Raum zwischen der Strahlungsfläche, der Fläche des zu trocknenden Materials sowie den Kästen zu begrenzen, und daß das Pulverisierungssystem durch eine Pulverisierungsrampe (7) gebildet ist, die so ausgebildet ist, daß sie während des Pulverisierungszyklus den Dampfstrom in Abhängigkeit von der Ermittlung eines Bewegungsstillstandes des bahnförmigen Materials direkt auf den erwähnten Raum richtet, um einen Brand zu verhindern.

2. Vorrichtung nach Anspruch 1, bei welcher der erwähnte Raum in zumindest 15 s mit Dampf gefüllt wird.

3. Vorrichtung nach Anspruch 1, bei welcher dem Dampf einige Sekunden nach dem Beginn des Dampfzyklus Wasser hinzugefügt wird, wobei mit diesem Einspritzen von Wasser einige Sekunden vor dem Ende des Dampfzyklus aufgehört wird.

4. Vorrichtung nach Anspruch 1, bei welcher die Pulverisierungsrampe (7) im unteren Teil der Haube eines der Kästen (2 oder 3) angeordnet ist.

5. Vorrichtung nach Anspruch 4, bei welcher die Pulverisierrampe (7) im unteren Teil der Haube (2) des Ansaugkastens angeordnet ist.
